# EUROPÄISCHE PATENTSCHRIFT

(11) **EP 0 880 612 B1**
(45) Veröffentlichungstag und Bekanntmachung des Hinweises auf die Patenterteilung: **19.07.2000**
(21) Anmeldenummer: 97904408.8
(22) Anmeldetag: 10.02.1997
(51) Int. Cl.: D06F 39/02, A47L 15/44, B67D 5/02

(54) **GERÄT ZUM ENTNEHMEN UND DOSIEREN VON PASTEN, INSBESONDERE WASCHMITTELPASTEN**
DEVICE FOR METERING OUT PASTES, IN PARTICULAR WASHING-AGENT PASTES
APPAREIL POUR LE PRELEVEMENT ET LE DOSAGE DE PATES, EN PARTICULIER DE PATES DETERGENTES

(30) Priorität: 17.02.1996 DE 19605906
(43) Veröffentlichungstag der Anmeldung: 02.12.1998
(73) Patentinhaber: HENKEL-ECOLAB GmbH & CO. OHG, 40589 Düsseldorf (DE)
(72) Erfinder: AMBERG, Günther, D-41472 Neuss (DE); HUBER, Wolfgang, D-83413 Fridolfing (DE)
(74) Vertreter: Hase, Christian, Dr.
(86) Internationale Anmeldenummer: EP9700604
(87) Internationale Veröffentlichungsnummer: WO9730203

(56) Entgegenhaltungen:
- DE-A- 4 414 708
- DE-A- 4 416 089

## Beschreibung

Die Erfindung betrifft ein Gerät zum Entnehmen und Dosieren von insbesondere thixotropen Pasten, bevorzugt für in gewerblichen Wäschereien verwendete hochviskose Waschmittelpasten, aus ihrem mit einer Öffnung versehenen flexiblen Behälter, mit einem Anschluß für die Öffnung an eine Verdrängerpumpe und mit Mitteln zum Zusammendrücken des Beutels auf einer begrenzten Fläche und in Richtung auf die Öffnung, so daß an dieser Stelle gleichzeitig Scherkräfte auf die Pasten wirken und die Paste in Richtung auf die Öffnung gefördert wird.

Derartige Geräte sind bekannt, z. B. aus der DE 44 14 708 A1 oder der DE 44 16 089 A1. Durch die Mittel zum Zusammendrücken des Beutels, z. B. eine auf einer schrägen Rampe abrollende Walze, wird die Paste aus den Behältern durch die Öffnung in die Förderleitung gepreßt und von dort mit der Verdrängerpumpe weitertransportiert, z. B. zu einem Mischbehälter. Im Falle von Waschmittelpasten wird in diesem Mischbehälter eine Stammlauge durch Hinzufügen von Wasser hergestellt, die dann zu den einzelnen gewerblichen Waschmaschinen problemlos gepumpt werden kann.

Bei der Produktion der mit den hochviskosen Pasten gefüllten flexiblen Behältern ist es jedoch nicht zu vermeiden, daß diese Behälter Lufteinschlüsse enthalten. Die damit auftretenden Luftblasen in der Förderleitung führen zu Störungen bei der Verdrängerpumpe und damit zu einer Unterbrechung der Dosierung. Insbesondere bei älteren Verdrängerpumpen, bei denen durch natürlichen Verschleiß die Toleranzen vergrößert worden sind, treten diese Probleme auf.

Auch beim Einsatz von Verdrängerpumpen, die in der Lage sind, Lufteinschlüsse zu tolerieren, treten Dosierprobleme auf. Zwar wird die Dosierung nicht unterbrochen, aber die Dosiergenauigkeit wird schlechter.

Der Erfindung liegt daher die Aufgabe zugrunde, bei einem Gerät der eingangs genannten Art ein störungsfreies, exaktes Dosieren auch dann zu erreichen, wenn die mit den Pasten gefüllten flexiblen Behälter Lufteinschlüsse aufweisen.

Diese Aufgabe wird erfindungsgemäß gelöst durch eine hinter der Verdrängerpumpe angeordnete Saugpumpe. Die Erfinder haben nämlich herausgefunden, daß eine an dieser Stelle angeordnete Saugpumpe in der Lage ist, durch die laufende Verdrängerpumpe hindurch die Luft aus dem flexiblen Beutel anzusaugen, so daß der Verdrängerpumpe ein luftblasenfreier Pastenstrom zugeführt wird.

In einer besonders vorteilhaften Ausgestaltung der Erfindung, insbesondere wenn es sich um ein Gerät zum Entnehmen und Dosieren von Waschmittelpasten handelt, schlagen die Erfinder vor, daß die Saugpumpe als Strahlpumpe mit Wasser als Treibmedium ausgebildet ist. Zum einen bietet diese Art von Saugpumpe Vorteile hinsichtlich der Anschaffungs- und Betriebskosten sowie des Platzbedarfs. Andererseits kann das eingesetzte Treibmedium zum ohnehin notwendigen Vorvermischen der Pasten zu einer Stammlauge eingesetzt werden. Bei entsprechender Wahl des Wasserdrucks sowie des Düsenquerschnitts kann der Wasserdurchsatz entsprechend der gewünschten Konzentration der Stammlauge eingestellt werden. Vorzugsweise ist hinter dem Injektor ein Rückschlagventil vorgesehen.

Eine besonders problemlose Betriebsweise des erfindungsgemäßen Geräts läßt sich erreichen, wenn am Auslaß der Strahlpumpe eine Auslaßleitung angeschlossen ist und deren strahlpumpenseitiges Ende im Betrieb nach oben gerichtet ist. In diesem Fall wird nach dem Abschalten des Gerätes ein Entleeren der Strahlpumpe vermieden, so daß bei einer erneuten Inbetriebnahme unmittelbar nach dem Einschalten der gewünschte Saugdruck erreicht wird, ohne daß zusätzliche Maßnahmen erforderlich sind.

Besonders bewährt hat sich das erfindungsgemäße Gerät, wenn die Verdrängerpumpe als Schneckenpumpe, insbesondere als Exzenterschneckenpumpe ausgebildet ist. Aber auch der Einsatz anderer Verdrängerpumpen liegt im Rahmen der Erfindung.

Im folgenden wird ein Ausführungsbeispiel der Erfindung anhand von Zeichnungen näher beschrieben.

Es zeigen:
- Fig. 1: eine Seitenansicht des Gerätes in schematischer Darstellung und
- Fig. 2: den Auslaßbereich der Verdrängerpumpe in vergrößerter Darstellung.

Das Pastendosiergerät nach einem erfindungsgemäßen Ausführungsbeispiel hat ein starres Grundgestell 1, gegenüber dem eine im oberen Bereich vorgesehene schiefe Ebene 2 beweglich ist. Auf der Ebene 2 kann ein mit Waschmittelpaste gefüllter, aus Polyethylen bestehender Beutel aufgelegt werden, in dessen Öffnung der Anschlußstutzen 3 einer vom Motor 4 angetriebenen Exzenterschneckenpumpe 5 hineinragt. Die Schneckenpumpe 5, die die Dosierpumpe darstellt, drückt die Paste in ein Auslaufrohr 6, an dessen Ende ein Injektor (Strahlpumpe) 7 mit nachfolgendem Rückschlagventil angebracht ist. Der Injektor 7 wird mit Wasser aus einer Zulaufleitung 8 mit einem Wasser-Einlaufventil 9 betrieben. Das Wasser-Paste-Gemisch wird durch eine Schlauchleitung 10 zur Mischkammer 11 geleitet, wo es in der aus der DE 44 14 708 A1 bekannten Weise mit weiterem Wasser zu einer Stammlauge verarbeitet wird, die dann mit der Pumpe 12 zu den einzelnen gewerblichen Waschmaschinen gefördert werden kann. Die Einzelheiten des Gerätes bis auf den Bereich zwischen der Exzenterschneckenpumpe 5 und der Mischkammer 11 sind ausführlich in der bereits genannten DE 44 14 708 A1 erläutert und sollen daher hier nicht noch einmal genannt werden. Zum Zwecke der Offenbarung wird ausdrücklich auf diese Druckschrift verwiesen, deren Inhalt zum Offenbarungsgehalt der vorliegenden Anmeldung gemacht wird.

Die Schlauchleitung 10 ist unmittelbar nach dem Anschluß an den Injektor zu einer Schlaufe geformt, so daß das am Injektor angeschlossene Ende der Schlauchleitung 10 nach oben gerichtet ist, wodurch eine Entleerung des Injektors bei einer Betriebsunterbrechung vermieden wird. Der Deutlichkeit halber sind in Fig. 2 Pfeile zur Kennzeichnung der Strömungsrichtung eingezeichnet.

### Bezugszeichenliste

- 1: Grundgestell
- 2: schiefe Ebene
- 3: Anschlußstutzen
- 4: Motor
- 5: Exzenterschneckenpumpe
- 6: Auslaufrohr
- 7: Injektor, Strahlpumpe
- 8: Zulaufleitung
- 9: Wasser-Einlaufventil
- 10: Schlauchleitung
- 11: Mischkammer
- 12: Pumpe

## Patentansprüche

1. Gerät zum Entnehmen und Dosieren von insbesondere thixotropen Pasten, bevorzugt für in gewerblichen Wäschereien verwendete hochviskose Waschmittelpasten, aus ihrem mit einer Öffnung versehenen flexiblen Behälter, mit einem Anschluß für die Öffnung an eine Verdrängerpumpe (5) und mit Mitteln zum Zusammendrücken des Beutels auf einer begrenzten Fläche und in Richtung auf die Öffnung, so daß an dieser Stelle gleichzeitig Scherkräfte auf die Paste wirken und die Paste in Richtung auf die Öffnung gefördert wird,
**gekennzeichnet durch**
eine hinter der Verdrängerpumpe (5) angeordnete Saugpumpe (7).

2. Gerät nach Anspruch 1,
**dadurch gekennzeichnet,**
daß die Saugpumpe als Strahlpumpe (7) mit Wasser als Treibmedium ausgebildet ist.

3. Gerät nach Anspruch 2,
**dadurch gekennzeichnet,**
daß am Auslaß der Strahlpumpe (7) eine Auslaßleitung (10) angeschlossen ist und daß deren strahlpumpenseitiges Ende im Betrieb nach oben gerichtet ist.

4. Gerät nach einem der vorangehenden Ansprüche,
**dadurch gekennzeichnet,**
daß die Verdrängerpumpe (5) als Schneckenpumpe, insbesondere als Exzenterschneckenpumpe, ausgebildet ist.

## Claims

1. A device for removing and dispensing pastes, particularly thixotropic pastes and preferably high-viscosity detergent pastes used in institutional laundries, from a flexible container provided with an opening, comprising a connection for the opening to a displacement pump (5) and means for compressing the bag over a limited area and towards the opening so that shear forces act on the pastes in this zone and, at the same time, the paste is transported towards the opening, characterized by a suction pump (7) following the displacement pump (5).

2. A device as claimed in claim 1, characterized in that the suction pump is in the form of a jet pump (7) with water as the driving medium.

3. A device as claimed in claim 2, characterized in that an outlet pipe (10) is connected to the outlet of the jet pump (7) and in that its end on the jet pump side is directed upwards in operation.

4. A device as claimed in any of the preceding claims, characterized in that the displacement pump (5) is in the form of a screw pump, more particularly an eccentric screw pump.

## Revendications

1. Appareil pour le prélèvement et le dosage de pâtes, à partir de leur récipient flexible constitué d'un sac équipé d'une ouverture, en particulier de pâtes thixotropes, de préférence des pâtes détergentes utilisées dans les laveries industrielles, l'appareil comprenant un raccord pour relier l'ouverture du sac à une pompe refoulante (5) et des moyens pour comprimer, sur une surface limitée, le sac en direction de l'ouverture de manière qu'en cet endroit s'exercent sur la pâte en même temps des forces de cisaillement et une poussée en direction de l'ouverture,
caractérisé en ce que
une pompe aspirante (7) est montée en aval de la pompe refoulante (5) .

2. Appareil selon la revendication 1,
caractérisé en ce que
la pompe aspirante est un éjecteur (7) utilisant de l'eau comme agent propulseur.

3. Appareil selon la revendication 2,
caractérisé en ce que
à la sortie de l'éjecteur (7) est raccordée une canalisation (10) dont l'extrémité située vers la pompe est dirigée vers le haut en fonctionnement.

4. Appareil selon une des revendications précédentes,
caractérisé en ce que
la pompe refoulante (5) est une pompe à vis, en particulier une pompe à vis excentrée.
